# NEUE EUROPÄISCHE PATENTSCHRIFT

(11) **EP 2 470 722 B2**
(45) Veröffentlichungstag und Bekanntmachung des Hinweises auf die Entscheidung über den Einspruch: **15.04.2026**
(45) Hinweis auf die Patenterteilung: 03.07.2019
(21) Anmeldenummer: 10766016.9
(22) Anmeldetag: 05.10.2010
(51) Int. Cl.: E02B 11/00, E03F 1/00

(54) **RIGOLENKÖRPER**
DRAINAGE BODY
CORPS À RIGOLES

(30) Priorität: 05.10.2009 DE 102009048309; 04.11.2009 DE 102009044412
(43) Veröffentlichungstag der Anmeldung: 04.07.2012
(73) Patentinhaber: ACO Ahlmann SE & Co. KG, 24782 Büdelsdorf (DE)
(72) Erfinder: CANNEY, James, Bedford Bedfordshire MK40 3UB (GB); DAU, Thomas, 24594 Mörel (DE); ELIAS, Timo, 65232 Taunusstein (DE); KUMAR, Prasanna, 24782 Büdelsdorf (DE); MEINCKE, Arne, 24251 Osdorf (DE)
(74) Vertreter: Meissner Bolte Partnerschaft mbB
(86) Internationale Anmeldenummer: PCT/EP2010/064795
(87) Internationale Veröffentlichungsnummer: WO 2011/042415

(56) Entgegenhaltungen:
- EP-A1- 0 943 737
- EP-A1- 1 607 535
- EP-A1- 1 743 984
- EP-A1- 1 887 145
- EP-A2- 1 416 099
- EP-A2- 1 416 099
- WO-A1-2007/054130
- WO-A1-2009/030896
- WO-A1-2009/030896
- WO-A1-2010/095155
- DE-A1- 102005 056 131
- DE-A1- 2 521 374
- DE-A1- 2 521 374
- DE-A1- 4 304 609
- DE-T2- 69 700 174
- DE-U1- 20 105 694
- DE-U1- 20 105 694
- DE-U1- 20 303 343
- JP-A- 2002 115 278
- KR-B1- 100 553 085
- KR-B1- 100 576 508
- US-A1- 2005 155 285
- US-A1- 2005 155 285
- Brochure: https://www.alderburgh.com
- Polystorm Lite and Polystorm Technical Guide
- Allerton High School 1
- Polystorm Modular Cell
- Fotos des 3D-Druckmodells

## Beschreibung

Die Erfindung betrifft einen Rigolenkörper nach dem Oberbegriff des Patentanspruches 1.

Es sei an dieser Stelle schon erwähnt, dass die Erfindung auch eine Rigoleneinheit betrifft, welche aus einer Vielzahl derartiger Rigolenkörper und zusätzlich weiteren, hierzu gehörigen Einrichtungen besteht.

Durch das Versiegeln von Flächen wird der Grundwasserhaushalt maßgeblich beeinträchtigt. Darüber hinaus muss das abfließende Oberflächen- bzw. Regenwasser abgeleitet und Kläranlagen zugeführt werden. Um dieser Problematik zu begegnen, werden Versickerungseinrichtungen gebaut, die aus derartigen Rigolenelementen bestehen. Derartige Rigolenelemente sind beispielsweise bekannt aus den folgenden Druckschriften: DE 20 2005 010 090 U1; DE 202 21 567 U1; DE 10 2005 056 131 A1; EP 1 260 640 B1; DE 43 04 609 A1, EP 0 787 865 B1; EP 09 43 737 B1; EP 1 416 099 B1; DE 697 00 174 T2; DE 299 24 050 U1; EP 1 469 133 A2; EP 1 887 145 A1; EP 1 452 653 B1. Diese bekannten Rigolenelemente bzw. Versickerungssysteme sind nur beschränkt stabil. Darüber hinaus besteht ein erhebliches Problem in Bezug auf Transport und Lagerhaltung, da die Rigoleneinheiten einerseits ein möglichst großes Speichervolumen aufweisen sollen, andererseits aber gerade dies das Lager- und Stapelvolumen vergrößert.

Aus DE 201 05 694 U1 ist ein Wasserspeicher- und Rückhaltesystem bekannt, das aus gelöcherten Schalen mit sich pyramidenstumpfförmig erweiternden Seitenwänden aufgebaut ist. Dadurch ist eine gute Stapelbarkeit gewährleistet. Allerdings ist das bekannte System dann und nur dann zur Aufnahme höherer Lasten geeignet, wenn die Einzelelemente relativ klein sind. Darüber hinaus ist es nicht möglich, Wasser leitende Einheiten aus mehreren solcher Wasserspeicherboxen aufzubauen.

Aus der EP 0 612 888 A1 ist es bekannt, zum Aufbau von Wasserableitsystemen bestimmte Formen bzw. Gießeinrichtungen zu verwenden. Das dort beschriebene Verfahren ist jedoch teuer und aufwändig. Die nachveröffentlichte WO 2010/095155 A1 beschreibt einen Rigolenkörper, der zumindest mangels Seitenwänden nicht die gewünschte Stabilität bietet.

Der Erfindung liegt die Aufgabe zu Grunde, einen Rigolenkörper nach der EP 1 416 099 A2, die den nächstkommenden Stand der Technik bildet, dahingehend weiter zu bilden, dass eine hohe Stabilität sichergestellt ist, während die Transportfähigkeit verbessert ist.

Diese Aufgabe wird durch einen Rigolenkörper nach Anspruch 1 gelöst.

Durch die besondere Formgebung der Abstandselemente wird gewährleistet, dass die Flächeneinheiten erheblich stabiler aufeinander stehen. Dadurch können nicht nur höhere Lasten aus der Oberfläche abgefangen, sondern auch höhere, ein größeres Wasservolumen (zwischen-) speichernde Versickerungssysteme aufgebaut werden, die immer noch stabil sind.

Erfindungsgemäß weisen die Abstandselemente im Wesentlichen eine kegelstumpf- oder pyramidenstumpfförmige Formgestalt mit einer umschriebenen Querschnittsfläche auf, die in zunehmendem Abstand von den Flächeneinheiten kleiner wird.

Besonders vorteilhaft ist es, wenn eine Vielzahl von Flächeneinheiten ineinandergreifend stapelbar ist. Darüber hinaus wird durch die Ausbildung der Flächeneinheiten derart, dass Boden und Deckel aus den identischen Bauteilen bestehen, wiederum die Lagerhaltung und der Transport verbessert und der Aufwand bei der Herstellung verringert.

Die Abstandselemente sind vorzugsweise als Hohlkörper mit einem Innenquerschnitt ausgebildet, der derart kongruent zum Außenquerschnitt ist, dass die Abstandselemente beim Stapeln ineinander einsetzbar sind. Die Abstandselemente sitzen also beim Stapeln nicht neben-, sondern ineinander, so dass größere Gruppen von Flächeneinheiten in sich stabile Gebinde bilden. Vorzugsweise sind die Abstandselemente als Hohlkörper ausgebildet und zusammen mit den Flächeneinheiten einstückig geformt.

Die Abstandselemente weisen vorzugsweise derart verteilte Stecker-/Buchsen-Fixierungsabschnitte auf, dass diese im Einbauzustand ineinander eingreifen. Dadurch wird eine weitere Erhöhung der Stabilität von aufeinander gestapelten Flächenelementen bewirkt. Die Flächeneinheiten sind hierbei derart ineinandergreifend stapelbar, dass der Einbauabstand der Flächeneinheiten wesentlich größer ist als ihr Abstand im gestapelten Zustand. Alternativ können die einen, z. B. die Buchsen-Fixierungsabschnitte auch in den Flächeneinheiten vorgesehen sein, während die anderen Fixierungsabschnitte an den Abstandselementen sitzen.

Die Abstandselemente weisen vorzugsweise Verriegelungseinrichtungen zum gegenseitigen Verriegeln der Abstandselemente miteinander oder zum Verriegeln der Abstandselemente mit den Flächeneinheiten im Einbauzustand auf. Dadurch bilden jeweils ein Boden und ein dazu gehöriger Deckel bereits stabile Einheiten, die somit zu größeren "Doppelböden" aufbaubar sind.

Die Flächeneinheiten weisen weiterhin vorzugsweise Ausbrechabschnitte zur Bildung von Revisionsöffnungen auf, wobei vorzugsweise Lastverteilungselemente zum Aufsetzen und Abstützen eines Revisionsdeckels auf die Revisionsöffnung vorgesehen sind. Auf diese Weise können auch größere Versickerungssysteme von Zeit zu Zeit derart gereinigt werden, dass die Versickerung verhindernde Schlämme und Feinstoffe ausgespült und abgesaugt werden können.

Die Abstandselemente weisen aufgrund ihrer konischen Form bereits eine sehr hohe Stabilität hinsichtlich Beulen und Knicken auf. Vorzugsweise werden dennoch an den Abstandselementen an ihren Mantelflächen Versteifungselemente angebracht, welche die Stabilität weiter erhöhen. Insbesondere werden die Außenflächen mit Sicken ausgestattet, die parallel zu den Längsachsen der Abstandselemente verlaufen. Insgesamt entstehen dann wellenförmig Flächeneinheiten, ähnlich einer "Puddingform". Dadurch wird in einfacher Weise eine erhebliche Stabilitätssteigerung der Abstandselemente insbesondere gegenüber Querkräften erzielt.

### GEÄNDERTE ABSÄTZE DER BESCHREIBUNG

Erfindungsgemäß sind Seitenwände vorgesehen, die derart ausgebildet sind, dass sie an den Bodeneinheiten und den Deckeleinheiten diese miteinander verbindend befestigbar sind. Somit können ringsum bis auf Wasserdurchlassöffnungen vollständig geschlossene Gebilde geschaffen werden, die als Hohlkörper in den Boden eingebaut werden können.

Besonders vorteilhaft ist es, wenn die Seitenwände Seitenwandstützen aufweisen, welche nach dem Verbinden der Seitenwände mit den Bodeneinheiten und den Deckeleinheiten zum Abstützen der Seitenwände mit den Abstandselementen in Eingriff gelangen. Dadurch werden auf die Seitenwände wirkende Kräfte in die Abstandselemente eingeleitet, so dass eine erhebliche Versteifung der Seitenwände über die ohnehin vorhandenen Abstandselemente erzielbar ist.

Die Flächeneinheiten weisen erfindungsgemäß randseitige Verbindungseinrichtungen zum Anbringen von Seitenwänden auf. Die Flächeneinheiten weisen ferner vorzugsweise insbesondere randseitige Verbindungseinrichtungen zum horizontalen und/oder vertikalen Verbinden mit anderen Flächeneinheiten auf. Diese Verbindungseinrichtungen sind vorzugsweise so ausgebildet, dass beispielsweise zwei Flächeneinheiten aufeinandergelegt und miteinander verbunden werden können, so dass Systeme in beliebiger Höhe aufgebaut werden können. Weiterhin können die Flächeneinheiten horizontal miteinander verbunden werden, so dass im Wesentlichen beliebig große und beliebig geformte Flächen aufgebaut werden können. Schließlich können randseitig Wände eingesetzt werden, so dass insgesamt großvolumige Hohlkörper entstehen. Die Wandelemente können auch zur Stabilisierung in vertikaler Richtung verwendet werden.

Die Verbindungseinrichtungen sind hierbei vorzugsweise derart ausgebildet, dass die Flächeneinheiten vorsprungsfreie Ränder aufweisen. Dadurch wird gewährleistet, dass die genannten Systeme ohne Lücken aufgebaut sind, was die Stabilität der Systeme verbessert.

Die Abstandselemente können als gesonderte Elemente vorgesehen sein. Vorzugsweise sind jedoch die Abstandselemente als Hohlkörper ausgebildet und zusammen mit den Flächeneinheiten einstückig geformt. Durch diese Maßnahme wird eine besonders kostengünstige Möglichkeit eröffnet, die Rigolenkörper aus Kunststoff in an sich bekannten Herstellungsverfahren herzustellen.

Vorzugsweise ist eine Vielzahl von Zusatzelementen vorgesehen, mit welchen die Rigolenkörper zu Rigolensystemen aufgebaut werden können. Hierzu gehören insbesondere Deckelelemente, die zum Abdecken von Öffnungen in den Flächeneinheiten vorgesehen sind. Beispielsweise sind dies Öffnungen im Bereich der als Hohlkörper ausgebildeten Abstützelemente. Wenn also die als Hohlkörper ausgebildeten Abstandselemente Öffnungen zum Durchlass von zu versickerndem Wasser aufweisen, so werden auch die für diese vorgesehenen Deckelelemente mit Öffnungen versehen, so dass das zu versickernde Wasser auch durch diese Deckel in den umgebenden Boden dringen kann.

Es ist nun möglich, einzelne, kastenförmige Rigolenkörper aufzubauen und diese über ihre randseitigen Verbindungseinrichtungen zu größeren Einheiten zusammenzubauen. Eine erhöhte Stabilität ergibt sich dadurch, dass die Boden- und Deckeleinheiten im Verband nach Art eines Mauerwerksverbandes montiert werden. Hierzu werden die Abstandselemente und/oder die Stecker-Fixierungsabschnitte und die Buchsen-Fixierungsabschnitte derart auf den Flächeneinheiten angeordnet, dass die Bodeneinheiten und die Deckeleinheiten einander überlappend verlegbar sind. Es ist möglich, die einzelnen Einheiten unter einem Winkel von 90° zu verlegen. Die Vorteile einer solchen Verlegeart entsprechen denen, die aus dem Aufbau von Mauerwerken bekannt sind. Eine solche Anordnung ergibt sich insbesondere dann, wenn folgende Regeln beachtet werden:
a) Die Anordnung jeweils gleich ausgebildeter Fixierungsabschnitte auf eine Hälfte der Flächeneinheit ist spiegelbildlich bezüglich einer Diagonalen dieser Hälfte der Flächeneinheit;
b) Die Anordnung der Fixierungsabschnitte ist bezüglich einer ersten Flächenhalbierenden der Flächeneinheit gespiegelt;
c) Bezüglich einer zweiten Flächenhalbierenden der Flächeneinheit ist die Anordnung der Fixierungsabschnitte invertiert, so dass an einer gespiegelten Position sich jeweils der andere Fixierungsabschnitt befindet.

Aus Obigem geht hervor, dass auch ein Rigolensystem beansprucht wird, welches eine Vielzahl von Rigolenkörpern der beschriebenen Art umfasst. Dieses Rigolensystem umfasst Bodeneinheiten, mit denen Deckeleinheiten einander überlappend nach Art eines Mauerwerksverbandes verbunden sind.

Bevorzugte Ausführungsformen der Erfindung werden nachfolgend anhand von Abbildungen näher erläutert. Hierbei zeigen.
- Fig. 1: eine Draufsicht auf eine Flächeneinheit in einer Ansicht entsprechend der Linie I-I aus Fig. 2,
- Fig. 2: einen Schnitt durch die Flächeneinheit nach Fig. 1 entlang der Linie II-II aus Fig. 1,
- Fig. 3: eine Unteransicht auf eine Flächeneinheit nach Fig. 1 in einer Ansicht entlang der Linie III-III aus Fig. 2,
- Fig. 4: eine Draufsicht auf einen Deckel zum Abdecken einer Öffnung, wie sie in den Fig. 1 bis 3 gezeigt ist,
- Fig. 5: eine Teil-Ansicht eines Wandelementes,
- Fig. 6: eine Ansicht auf die Flächeneinheit nach den Fig. 1 bis 3 in einer Ansicht entlang der Linie VI-VI aus Fig. 1,
- Fig. 7 bis 9: Schnittansichten entsprechend der Fig. 2 auf zwei Flächeneinheiten in verschiedenen Zuständen, nämlich einmal gestapelt (Fig. 7) in einem Zustand kurz vor dem Zusammenbau (Fig. 8) und im zusammengebauten Zustand (Fig. 9),
- Fig. 10: eine vergrößerte Darstellung des Bereiches X aus Fig. 9,
- Fig. 11: eine schematisierte Darstellung zur Montage von Deckeleinheiten auf Bodeneinheiten im Verband,
- Fig. 12: eine Draufsicht entsprechend der nach Fig. 1, jedoch auf eine andere Ausführungsform der Flächeneinheit,
- Fig. 13: eine Seitenansicht eines Lastverteilungselementes,
- Fig. 14: eine Unteransicht auf das Lastverteilungselement nach Fig. 13 entlang der Linie XIV-XIV aus Fig. 13,
- Fig. 15: eine Draufsicht auf eine Gruppe von Flächeneinheiten gemäß Fig. 12, die zu einer Bodeneinheit zusammengestellt wurden sowie eine Gruppe von derartigen Flächeneinheiten, die zu einer Deckeleinheit zusammengestellt wurden und auf die Bodeneinheit aufgeklappt werden können,
- Fig. 16 bis 19: schematisierte Darstellungen von Anordnungen von Stecker- und Buchsen-Fixierungsabschnitten,
- Fig. 20 und 21: zwei perspektivische Ansichten einer weiteren Ausführungsform von Flächeneinheiten,
- Fig. 22: einen nicht beanspruchten, komplettierten Rigolenkörper mit zwei offenen Seitenwänden und
- Fig. 23: einen teilweise geschnittenen Rigolenkörper ähnlich dem nach Fig. 22.

In der nachfolgenden Beschreibung werden für gleiche und gleich wirkende Teile dieselben Bezugsziffern verwendet.

Das in den Fig. 1 bis 6 gezeigte Flächeneinheit ist sozusagen ein "Minimalelement", das als Flächeneinheit 10 eine Gitterstruktur aufweist, von der hervorspringend kegelstumpfförmige Abstandselemente 20, 20' vorgesehen sind. Diese Abstandselemente 20, 20' weisen verschieden geformte Endabschnitte auf. Das Abstandselement 20 weist einen Stecker-Endabschnitt 21 und das Abstandselement 20' einen Buchsen-Endabschnitt 22 auf. Diese Endabschnitte sind hierbei derart dimensioniert, dass ein Stecker-Endabschnitt 21 in einen Buchsen-Endabschnitt 22 passend einsetzbar ist.

Weiterhin weisen die Abstandselemente 20, 20' derart kongruente Innen- und Außenquerschnitte auf, dass sie ineinander einsetzbar sind.

Weiterhin weisen die Flächeneinheiten 10 Ränder 17 auf, welche derart durchgehend geformt sind, dass bei einem Aneinanderlegen von Flächeneinheiten 10 diese im Wesentlichen spaltfrei aneinander liegen.

Um die Flächeneinheiten 10 nebeneinanderliegend miteinander verbinden zu können, sind in den Randbereichen der Flächeneinheiten Haltenuten 41 vorgesehen, in welche Verbindungszapfen 42 (siehe Fig. 3) einsetzbar sind. Ein Verbindungszapfen 42 sitzt also im zusammengebauten Zustand von zwei aneinanderliegenden Flächeneinheiten 10 in zwei aneinandergrenzenden Haltenuten 41. Um auch zwei Flächeneinheiten 10 aufeinandersetzen zu können (wobei dann die Abstandselemente 20 in einander entgegengesetzte Richtungen ragen) sind weitere Verbindungszapfen 42 (in den Figuren nicht dargestellt) gezeigt, welche nur den halben Querschnitt eines hier gezeigten Verbindungszapfens 42 aufweisen, so dass der Verbindungszapfen dann nicht über den Rand 17 der aufeinanderliegenden Flächenabschnitte 10 hervorsteht. Sollen zwei solche Gruppen von aufeinanderliegenden Flächeneinheiten 10 ganzseitig miteinander verbunden werden, so sind hierfür Verbindungszapfen vorgesehen, welche die doppelte Höhe aufweisen gegenüber Verbindungszapfen, die lediglich zum "horizontalen Verbinden" von Flächeneinheiten 10 dienen.

Um die Seitenwände 15 (siehe Fig. 5) anbringen zu können, weisen die Flächeneinheiten 10 einerseits Randnuten 16 und andererseits Einsteckzapfen 44 auf, die in Einstecköffnungen 43 der Seitenwände 15 einsteckbar sind. Die Ränder der Seitenwände 15 sind hierbei derart geformt, dass dann, wenn eine Seitenwand 15 mit einer Flächeneinheit 10 verbunden ist, die Seitenwand 15 nicht über den Rand 17 der Flächeneinheit 10 hervorsteht.

Um Öffnungen 23, 23' (siehe Fig. 2 und 3) verschließen zu können, sind Deckel 35 (siehe Fig. 4) vorgesehen.

Die in den Fig. 1 bis 3, 5 und 6 gezeigten Flächeneinheiten sind schematisiert nochmals in den Fig. 7 bis 10 im Schnitt (ähnlich Fig. 2) dargestellt. Hierbei sind in Fig. 7 zwei Flächeneinheiten 10 ineinandergesteckt. Die sich ergebende Höhe D_{S}, also die Stapelhöhe, ist nur relativ geringfügig größer als die Höhe einer einzelnen Flächeneinheit zuzüglich der Höhe der Abstandselemente 20, 20'.

Um zwei Flächeneinheiten 10 aneinander zur Bildung eines Rigolenkörpers zu befestigen, wird eine Flächeneinheit 10 gegenüber der anderen Flächeneinheit 10 gewendet, so dass die in Fig. 8 gezeigte Anordnung entsteht. Hierbei steht also ein Abstandselement 20, das an seinem Oberrand einen Stecker-Endabschnitt 21 aufweist, einem Abstandselement 20' gegenüber, das einen Buchsen-Endabschnitt 22 aufweist. Diese Endabschnitte können - wie dies in Fig. 9 gezeigt ist - ineinandergesteckt werden, so dass dann die Flächeneinheiten 10 einerseits eine Bodeneinheit 11 und andererseits eine Deckeleinheit 12 bilden. Hierbei sind in den Stecker-Endabschnitten 21 und den Buchsen-Endabschnitten 22 einerseits Zähne 24 und andererseits Kerben 25 vorgesehen, die - wie in Fig. 10 gezeigt - ineinandergreifen, so dass die Bodeneinheit 11 mit der Deckeleinheit 12 über die Abstandselemente 20, 20' miteinander verbunden ist. Es bilden also zwei Flächeneinheiten 10 dann, wenn sie über die Abstandselemente 20 und die Verriegelungseinrichtungen 24, 25 miteinander verbunden sind, bereits solide Körper, deren Stabilität in allen Richtungen gewährleistet ist. Hierbei ist der Einbauabstand DE erheblich größer als der Stapelabstand D_{S}.

In Fig. 11 ist gezeigt, wie die verschiedenen Flächeneinheiten im Verband zusammengebaut werden können. Es wird aus dieser Abbildung ersichtlich, dass die Deckeleinheiten 12 versetzt zu den Bodeneinheiten 11 auf diesen montiert werden, so dass die in Fig. 11 rechts gezeigte Anordnung von drei Flächeneinheiten 10, 10', 10" zu einem einzigen Körper verbunden ist, der (in Fig. 11 nach links sich erstreckend) beliebig fortgesetzt werden kann. Dies trägt zu einer erheblichen Erhöhung der Stabilität einer solchen Gesamtanordnung bei.

Die in Fig. 12 in einer Draufsicht ähnlich der nach Fig. 1 gezeigte Flächeneinheit unterscheidet sich von der zuvor beschriebenen Flächeneinheit zunächst dadurch, dass sie keine "Minimalflächeneinheit" ist, sondern aus insgesamt vier derartigen Flächeneinheiten (einstückig) aufgebaut ist.

Weiterhin ist bei der Flächeneinheit 10 nach Fig. 12 bis 14 eine Reihe von Ausbrechabschnitten 13 vorgesehen, welche zwar über Gitter wie die übrige Flächeneinheit 10 abgedeckt sind, jedoch aus dem umgebenden Material herausgebrochen werden können. Derartige Öffnungen dienen als Revisionszugänge zum Inneren der Rigolenkörper. Nachdem derartige Rigolenkörper in den Erdboden eingebaut werden, also mit einer Erdschicht überdeckt werden, sind Lastverteilungselemente 30 vorgesehen, die auf derartige ausgebrochene Ausbrechabschnitte 13 aufgesetzt werden können. Diese Lastverteilungselemente 30 weisen einen ablängbaren Rohrabschnitt 31 auf, der an seinem oberen Ende mittels eines (nicht gezeigten) üblichen (Guss-) Deckels verschlossen werden kann, so dass eine Revisionsöffnung 34 nach Abnehmen des Deckels gebildet ist. Am unteren Ende des Lastverteilungselements 30 sind Stützarme 32 vorgesehen, welche dazu dienen, auf das Oberende (bzw. auf den aufgesetzten Deckel) wirkende Kräfte möglichst großflächig auf die Flächeneinheit 10 zu übertragen.

An dieser Stelle sei darauf hingewiesen, dass die zuvor beschriebenen Details, so z.B. die Verbindungseinrichtungen 41 und 43, auch bei der Ausführungsform nach Fig. 12 bis 14 vorhanden sein sollen, jedoch aus Gründen der Einfachheit der Darstellung nicht gezeigt sind.

Aus Obigem geht hervor, dass man mit den hier vorgestellten Flächeneinheiten 10 und ihren Abstandselementen 20 beliebige Räume und Kanäle schaffen kann, die nur an ihren Außenumrissen durch Seitenwände 15 (siehe Fig. 5) abgeschlossen sind. Will man die Stabilität der so geschaffenen Körper erhöhen, so können auch in seinem Inneren Seitenwände angebracht werden.

Eine Zusammenstellung von mehreren Flächeneinheiten gemäß Fig. 12 ist in Fig. 15 gezeigt. Auf der linken Seite der Fig. 15 ist eine Bodeneinheit 11 gezeigt, rechts ist eine Deckeleinheit 12 gezeigt. Klappt man die Deckeleinheit 12 auf die Bodeneinheit 11, so dass die Stecker-Fixierungsabschnitte 21 in die Buchsen-Fixierungsabschnitte 22 inserieren, so entsteht ein Rigolenkörper, der durch die Montage im Verband auch ohne zusätzliche Bindung der Bodeneinheit 11 und die Deckeleinheit 12 bildenden Flächeneinheiten 10 in sich äußerst stabil ist.

In den Fig. 16 bis 19 sind nun verschiedene Beispiele aufgezeigt, wie die "gegensätzlichen" Fixiereinrichtungen, also die Stecker-Fixiereinrichtungen 21 und die Buchsen-Fixiereinrichtungen 22 anzuordnen sind, damit einerseits die Flächeneinheiten sowohl Bodeneinheiten als auch Deckeleinheiten bilden können, andererseits eine Montage im Verband erfolgen kann.

Nachfolgend wird eine weitere Ausführungsform des Rigolenkörpers anhand der Fig. 20 bis 23 näher erläutert. Hierbei sind in diesen Abbildungen jeweils einzelne Flächeneinheiten bzw. Rigolenkörper gezeigt, die aus einzelnen Flächeneinheiten aufgebaut sind. Aus den vorgegangenen Ausführungen ergibt sich jedoch, dass derartige Einzelelemente im Verbund mit weiteren Einzelelementen zu größeren Rigolenkörpern verbaut werden können.

Die Flächeneinheiten bzw. Rigolenkörper nach den Fig. 20 bis 23 unterscheiden sich von den vorangegangenen Ausführungsformen zunächst dadurch, dass die Abstandselemente nicht glattflächig, sondern mit Sicken 26 bzw. wellenförmigen Mantelflächen ausgestattet sind. Dadurch ergibt sich eine erheblich vergrößerte Stabilität insbesondere gegenüber Querlasten und gegenüber Knicken bzw. Beulen.

Die Seitenwände weisen Seitenwandstützen 18 auf, die im montierten Zustand (siehe Fig. 22 und 23) eine Abstützung der Seitenwände 15 an den Abstandselementen bewirken. Hier sei auch auf die Fig. 8 und 9 verwiesen, welche im Prinzip zeigen, wie eine derartige Abstützung funktioniert. Durch diese Konstruktion ist eine erhebliche Stabilitätssteigerung der Rigolenkörper und Erhöhung der Widerstandsfähigkeit gegenüber seitlichen Lasten gewährleistet.

Weiterhin ist aus den Fig. 20 bis 23 zu ersehen, dass die Flächeneinheiten 10 und Seitenwände 15 als Wabenkörper aufgebaut sind und dadurch zum einen eine gute Wasserdurchlässigkeit und zum anderen eine hohe Stabilität bieten. Die Flächeneinheiten 10 und die Seitenwände 15 weisen schließlich die oben bereits beschriebenen Ausbrechabschnitte 13 auf, über welche Anschlüsse von Rohrleitungen vorgenommen oder Revisionsöffnungen geschaffen werden können.

### Bezugszeichenliste

- 10: Flächeneinheit
- 11: Bodeneinheit
- 12: Deckeleinheit
- 13: Ausbrechabschnitt
- 15: Seitenwand
- 16: Randnut
- 17: Rand
- 18: Seitenwandstütze
- 20, 20': Abstandselement
- 21: Stecker-Fixierabschnitt
- 22: Buchsen-Fixierabschnitt
- 23, 23': Öffnung
- 24: Zahnung
- 25: Kerbe
- 26: Versteifungssicke
- 30: Lastverteilungselement
- 31: Rohrabschnitt
- 32: Stützarm
- 34: Revisionsöffnung
- 35: Deckel
- 41: Haltenut
- 42: Verbindungszapfen
- 43: Einstecköffnung
- 44: Einsteckzapfen
- D_{E}: Einbauabstand
- D_{S}: Stapelabstand

## Patentansprüche

1. Rigolenkörper, umfassend mehrere identisch geformte Flächeneinheiten (10), nämlich mehrere Bodeneinheiten (11) und mehrere identisch zu den Bodeneinheiten (11) geformte Deckeleinheiten (12), die über Abstandselemente (20) miteinander in einem Einbauabstand (D_{E}) verbindbar sind,
**dadurch gekennzeichnet, dass**
die Abstandselemente (20, 20') eine kegelstumpf- oder pyramidenstumpfförmige Formgestalt mit einer umschriebenen Querschnittsfläche aufweisen, die in zunehmendem Abstand von den Flächeneinheiten (10) kleiner wird, und auf den Flächeneinheiten (10) so angeordnet sind, dass die Bodeneinheiten (11) und die Deckeleinheiten (12) einander überlappend nach Art eines Mauerwerksverbandes verlegbar und die Bodeneinheiten (11) gegenüber den Deckeleinheiten (12) versetzt und mit diesen durch die Abstandselemente (20, 20') zur Bildung des Rigolenkörpers verbunden sind, sodass eine Anordnung von drei derart verbundenen Flächeneinheiten (10, 10', 10") beliebig fortgesetzt werden kann, wobei die Flächeneinheiten (10) randseitige Verbindungseinrichtungen (41, 43) zum Anbringen von Seitenwänden (15) aufweisen, und wobei Seitenwände (15) vorgesehen und derart ausgebildet sind, dass sie an den Bodeneinheiten (11) und Deckeleinheiten (12) diese miteinander verbindend befestigbar sind.

2. Rigolenkörper nach Anspruch 1,
**dadurch gekennzeichnet, dass**
die Abstandselemente (20) als Hohlkörper ausgebildet und zusammen mit den Flächeneinheiten (10) einstückig geformt sind.

3. Rigolenkörper nach einem der vorhergehenden Ansprüche,
**dadurch gekennzeichnet, dass**
die Flächeneinheiten (10) derart gleichorientiert und ineinandergreifend stapelbar, vorzugsweise versatzfrei stapelbar, sind, dass der Einbauabstand (D_{E}) der Flächeneinheiten (10) wesentlich größer ist als ihr Abstand (D_{S}) voneinander im gestapelten Zustand.

4. Rigolenkörper nach einem der vorhergehenden Ansprüche,
**dadurch gekennzeichnet, dass**
die Abstandselemente (20) und/oder die Flächeneinheiten (10) derart verteilte Stecker-Buchsen-Fixierungsabschnitte (21, 22) aufweisen, dass die jeweils zueinander komplementären Fixierungsabschnitte (21, 22) im Einbauzustand ineinander eingreifen.

5. Rigolenkörper nach Anspruch 4,
**dadurch gekennzeichnet, dass**
die jeweils zueinander komplementären Fixierungsabschnitte (21, 22) derart auf einer Flächeneinheit (10) angeordnet sind, dass nachfolgende Regeln gelten:
a) Die Anordnung jeweils gleich ausgebildeter Fixierungsabschnitte (21, 22) auf einer Hälfte der Flächeneinheit (10) ist spiegelbildlich bezüglich der Diagonalen dieser Hälfte der Flächeneinheit (10);
b) Die Anordnung der Fixierungsabschnitte (21, 22) ist bezüglich einer ersten Flächenhalbierenden der Flächeneinheit (10) gespiegelt;
c) Bezüglich der zweiten Flächenhalbierenden der Flächeneinheit (10) ist die Anordnung der Fixierungsabschnitte (21, 22) invertiert, so dass an einer gespiegelten Position sich jeweils der andere Fixierungsabschnitt (21, 22) befindet.

6. Rigolenkörper nach einem der Ansprüche 4 oder 5,
**dadurch gekennzeichnet, dass**
die Fixierungsabschnitte (21, 22) Verriegelungseinrichtungen (24, 25) zum gegenseitigen Verriegeln der Abstandselemente (20) und/oder zum Verriegeln der Abstandselemente (20) mit den Flächeneinheiten (10) im Einbauzustand aufweisen.

7. Rigolenkörper nach einem der vorhergehenden Ansprüche,
**dadurch gekennzeichnet, dass**
die Flächeneinheiten (10) Ausbrechabschnitte (13) zur Bildung von Revisionsöffnungen (34) aufweisen und dass Lastverteilungselemente (30) zum Aufsetzen auf der Revisionsöffnung (34) und zum Abstützen der Deckeleinheiten (12) vorgesehen sind.

8. Rigolenkörper nach einem der vorhergehenden Ansprüche,
**dadurch gekennzeichnet, dass**
die Abstandselemente (20, 20') an ihren Mantelflächen Versteifungselemente, insbesondere Versteifungssicken (26) zur Beul- und Knickenversteifung aufweisen.

9. Rigolenkörper nach einem der vorhergehenden Ansprüche,
**dadurch gekennzeichnet, dass**
die Seitenwände (15) Seitenwandstützen (18) aufweisen, welche nach Verbinden der Seitenwände (15) mit den Bodeneinheiten (11) und den Deckeleinheiten (12) zum Abstützen der Seitenwände (15) mit den Abstandselementen (20, 20') vorzugsweise an deren Enden in Eingriff stehen.

10. Rigolenkörper nach einem der vorhergehenden Ansprüche,
**dadurch gekennzeichnet, dass**
die Flächeneinheiten (10) insbesondere randseitige Verbindungseinrichtungen (41, 43) zum horizontalen und/oder vertikalen Verbinden mit anderen Flächeneinheiten (10) aufweisen.

11. Rigolenkörper nach einem der vorhergehenden Ansprüche,
**dadurch gekennzeichnet, dass**
Deckelelemente (35) zum Abdecken von Öffnungen in den Flächeneinheiten (10) im Bereich der Abstandselemente (20).

## Claims

1. A drainage body comprising a plurality of identically shaped surface units (10), namely a plurality of bottom units (11) and a plurality of cover units (12) that are identically shaped relative to the bottom units (11) and are interconnectable via spacer elements (20) at a mounting distance (D_{E}),
**characterized in that**
the spacer elements (20, 20') have a truncated cone-shaped or frustrum-shaped design with a circumscribed cross-sectional surface, which gets smaller with an increasing distance from the surface units (10), and which are arranged on the surface units (10) such that the bottom units (11) and the cover units (12) may be laid overlapping each other in the manner of a brickwork, and the bottom units (11) are offset with respect to the cover units (12) and are connected to the cover units (12) by the spacer elements (20, 20') for forming the drainage body, so that an assembly of three surface units (10, 10', 10") connected in such a manner can be arbitrarily continued, wherein the surface units (10) have connecting devices (41, 43) at the edge side for installing side walls (15), and wherein side walls (15) are provided and configured such as to be attachable to the bottom units (11) and cover units (12) while interconnecting them.

2. The drainage body according to claim 1,
**characterized in that**
the spacer elements (20) are configured as hollow bodies and are formed integrally together with the surface units (10).

3. The drainage body according to anyone of the preceding claims,
**characterized in that**
the surface units (10) are stackable at identical orientation and engaging in each other, preferably stackable without any offset, such that the mounting distance (D_{E}) of the surface units (10) is substantially greater than their distance (D_{S}) from each other in the stacked state.

4. The drainage body according to anyone of the preceding claims,
**characterized in that**
the spacer elements (20) and/or the surface units (10) have plug/socket fixing sections (21, 22) which are distributed such that the fixing sections (21, 22) which are in each case complementary to each other, are engaged in each other in the mounting state.

5. The drainage body according to claim 4,
**characterized in that**
the fixing sections (21, 22) which are in each case complementary to each other are arranged on a surface unit (10) such that the following rules apply:
a) the arrangement of in each case identically configured fixing sections (21, 22) on one half of the surface unit (10) is mirror-inverted with respect to the diagonal of said half of the surface unit (10);
b) the arrangement of the fixing sections (21, 22) is mirrored with respect to a first surface bisecting line of the surface unit (10);
c) with respect to the second surface bisecting line of the surface unit (10), the arrangement of the fixing sections (21, 22) is inverted so that in each case the other fixing section (21, 22) is located at a mirrored position.

6. The drainage body according to one of claims 4 or 5,
**characterized in that**
the fixing sections (21, 22) have locking devices (24, 25) for mutually locking the spacer elements (20) and/or for interlocking the spacer elements (20) with the surface units (10) in the mounted state.

7. The drainage body according to anyone of the preceding claims,
**characterized in that**
the surface units (10) have break-out sections (13) for forming inspection openings (34), and that load distribution elements (30) are provided for being placed on top of the inspection opening (34) and for supporting the cover units (12).

8. The drainage body according to anyone of the preceding claims,
**characterized in that**
the spacer elements (20, 20') have stiffening elements on their shell surfaces, in particular stiffening beads (26) for stiffening against bulging and buckling.

9. The drainage body according to anyone of the preceding claims,
**characterized in that**
the side walls (15) have side wall supports (18) which, after connecting the side walls (15) to the bottom units (11) and the cover units (12) for supporting the side walls (15), are in engagement with the spacer elements (20, 20') preferably at the ends thereof.

10. The drainage body according to anyone of the preceding claims,
**characterized in that**
the surface units (10) have connecting devices (41, 43) in particular at the edge side for horizontally and/or vertically connecting to other surface units (10).

11. The drainage body according to anyone of the preceding claims,
**characterized by**
cover elements (35) for covering openings in the surface units (10) in the area of the spacer elements (20).

## Revendications

1. Corps à rigoles, comprenant plusieurs unités de surface (10) formées à l'identique, à savoir plusieurs unités de fond (11) et plusieurs unités de couvercle (12) formées à l'identique des unités de fond (11), qui sont reliables les unes aux autres via des éléments d'espacement (20) dans un espacement de montage (D_{E}),
**caractérisé en ce que**
les éléments d'espacement (20, 20') présentent une forme en tronc de cône ou en tronc de pyramide ayant une section transversale circonscrite qui diminue à mesure que l'espacement par rapport aux unités de surface (10) augmente, et sont agencés sur les unités de surface (10) de telle sorte que les unités de fond (11) et les unités de couvercle (12) puissent être posées en se chevauchant les unes les autres à la façon d'un appareil de maçonnerie et les unités de fond (11) soient décalées par rapport aux unités de couvercle (12) et reliées à celles-ci par les éléments d'espacement (20, 20') pour former le corps à rigoles, de telle sorte qu'un agencement de trois unités de surface (10, 10', 10") reliées de telle manière puisse être poursuivi à souhait, sachant que les unités de surface (10) présentent des dispositifs de liaison (41, 43) au bord pour la mise en place de parois latérales (15), et sachant que des parois latérales (15) sont prévues et constituées de telle façon qu'elles puissent être fixées aux unités de fond (11) et aux unités de couvercle (12) en reliant celles-ci les unes aux autres.

2. Corps à rigoles selon la revendication 1,
**caractérisé en ce que**
les éléments d'espacement (20) sont constitués comme corps creux et sont formés d'une seule pièce avec les unités de surface (10).

3. Corps à rigoles selon l'une des revendications précédentes,
**caractérisé en ce que**
les unités de surface (10) sont pareillement orientées et empilables de façon emboîtable, de préférence empilables sans décalage, de telle façon que l'espacement de montage (D_{E}) des unités de surface (10) soit sensiblement plus grand que leur espacement (D_{S}) les unes par rapport aux autres à l'état empilé.

4. Corps à rigoles selon l'une des revendications précédentes,
**caractérisé en ce que**
les éléments d'espacement (20) et/ou les unités de surface (10) présentent des sections de fixation (21, 22) à prise et à fiche réparties de telle façon que les sections de fixation (21, 22) respectivement complémentaires les unes aux autres s'emboîtent à l'état monté.

5. Corps à rigoles selon la revendication 4,
**caractérisé en ce que**
les sections de fixation (21, 22) respectivement complémentaires les unes aux autres sont agencées sur une unité de surface (10) de telle façon que les règles ci-après soient applicables :
a) l'agencement de sections de fixation (21, 22) respectivement constituées de pareille façon sur une moitié de l'unité de surface (10) se reflète en miroir par rapport à la diagonale de cette moitié de l'unité de surface (10) ;
b) l'agencement des sections de fixation (21, 22) se reflète en miroir par rapport à une première bissectrice de l'unité de surface (10) ;
c) par rapport à la deuxième bissectrice de l'unité de surface (10), l'agencement des sections de fixation (21, 22) est inversé de telle sorte qu'au niveau d'une position reflétée en miroir se trouve respectivement l'autre section de fixation (21, 22).

6. Corps à rigoles selon l'une des revendications 4 ou 5,
**caractérisé en ce que**
les sections de fixation (21, 22) présentent des dispositifs de verrouillage (24, 25) pour le verrouillage réciproque des éléments d'espacement (20) et/ou pour le verrouillage des éléments d'espacement (20) avec les unités de surface (10) à l'état monté.

7. Corps à rigoles selon l'une des revendications précédentes,
**caractérisé en ce que**
les unités de surface (10) présentent des sections détachables (13) pour former des ouvertures de contrôle (34) et **en ce que** des éléments de répartition de charge (30) sont prévus pour être posés sur l'ouverture de contrôle (34) et pour soutenir les unités de couvercle (12).

8. Corps à rigoles selon l'une des revendications précédentes,
**caractérisé en ce que**
les éléments d'espacement (20, 20') présentent sur leurs viroles des éléments de renfort, en particulier des ondulations de renfort (26) pour les renforcer contre le bossage et le pliage.

9. Corps à rigoles selon l'une des revendications précédentes,
**caractérisé en ce que**
les parois latérales (15) présentent des montants de paroi latérale (18), lesquels sont en prise avec les éléments d'espacement (20, 20'), de préférence à leurs extrémités, après liaison des parois latérales (15) avec les unités de fond (11) et les unités de couvercle (12) pour soutenir les parois latérales (15).

10. Corps à rigoles selon l'une des revendications précédentes,
**caractérisé en ce que**
les unités de surface (10) présentent des dispositifs de liaison (41, 43), en particulier au bord, pour la liaison horizontale et/ou verticale avec d'autres unités de surface (10) .

11. Corps à rigoles selon l'une des revendications précédentes,
**caractérisé par**
des éléments de couvercle (35) pour recouvrir des ouvertures dans les unités de surface (10) au niveau des éléments d'espacement (20).
